# EUROPÄISCHE PATENTSCHRIFT

(11) **EP 0 308 764 B1**
(45) Veröffentlichungstag und Bekanntmachung des Hinweises auf die Patenterteilung: **14.04.1993**
(21) Anmeldenummer: 88114895.1
(22) Anmeldetag: 12.09.1988
(51) Int. Cl.: H01H 50/30

(54) **Elektromagnetisches Schaltgerät**
Electromagnetic switch apparatus
Appareil interrupteur électromagnétique

(30) Priorität: 25.09.1987 DE 3732428
(43) Veröffentlichungstag der Anmeldung: 29.03.1989
(73) Patentinhaber: SIEMENS AKTIENGESELLSCHAFT, 80333 München (DE)
(72) Erfinder: Mitlmeier, Norbert, Dipl.-Ing.(FH), D-8450 Amberg (DE); Koppmann, Bardo, Dipl.-Ing.(FH), D-8481 Kaltenbrunn (DE)

(56) Entgegenhaltungen:
- DE-A- 1 236 653
- DE-A- 2 415 489
- FR-A- 1 406 946
- US-A- 2 946 872

## Beschreibung

Die Erfindung bezieht sich auf ein elektromagnetisches Schaltgerät mit einem in einem Gehäuseoberteil angeordneten, feststehenden Magnetteil und mit einem beweglichen, in dem Gehäuseoberteil geführten, schaltenden Magnetteil, der mit einem beweglichen Kontaktteil verbunden ist, sowie einer das Gehäuseoberteil abschließenden, mit diesem verschraubten und den feststehenden Magnetteil haltenden Bodenplatte sowie die Schrauben umgreifende Toleranzausgleichsscheiben, die sich einerseits an der Bodenplatte und andererseits am Gehäuseoberteil abstützen.

Bei einem bekannten elektromagnetischen Schaltgerät der obengenannten Art (DE-PS 24 15 489) stützen sich die die Bodenplatte mit dem Gehäuseoberteil verbindenden Schrauben über eine Scheibe und Sprengringe mit dem Kopf am Gehäuseoberteil ab. Das Gewinde der Schrauben ist in entsprechende Gewindelöcher der Bodenplatte eingedreht. Zwischen Gehäuseoberteil und Bodenplatte können jedoch Toleranzausgleichsstücke eingeschoben werden. Um Beschädigungen der Bodenplatte beim Schalten des Magneten zu verhindern, muß diese relativ stark ausgeführt werden. Bei starrer Ausführung der Bodenplatte und starrer Auflage des nichtschaltenden Magnetteils auf der Bodenplatte können jedoch Prellungen des Magnetsystems beim Schalten auftreten, die sich ebenfalls nachteilig auswirken können.

Es ist zur Halterung eines kompletten Kontaktgehäuses bei Schützen auch bekannt (FR-A-1 406 946, GB-A-1 064 648) dieses Gehäuse auf einem Tragrahmen über ringförmige, elastische Elemente, durch die Bolzen gesteckt sind, zu befestigen.

Der Erfindung liegt die Aufgabe zugrunde, eine Bodenplattenaufhängung zu schaffen, mit der zumindest in gewissen Grenzen bei einfachem und kostengünstigem Aufbau Prellungen des Magnetsystems vermieden werden sollen, wobei unabhängig von dieser Prellverminderung eine einfache Justierung der Bodenplatte möglich sein soll. Dies wird auf einfache Weise dadurch erreicht, daß jeder der Schrauben ein elastisch nachgiebiges, aus einer Druckfeder bestehendes Dämpfungsglied zugeordnet ist, welches eine Bewegung der Bodenplatte gegenüber dem Gehäuseoberteil zuläßt, daß sich die Druckfeder einerseits direkt oder indirekt am Schraubenkopf und andererseits am Gehäuseoberteil abstützt und das Schraubengewinde in die Bodenplatte eingedreht ist, daß die Druckfeder auf einer das Gewinde der Schraube übergreifenden, mit einem am Schraubenkopf direkt oder indirekt anliegenden Abstützungskragen für die Druckfeder versehenen Buchse geführt ist, deren dem Abstützungskragen abgewandtes Ende durch die Schraube an die Bodenplatte gepreßt ist, daß sich die Toleranzausgleichsscheiben sowohl am Gehäuseoberteil als auch am dem Abstützungskragen abgewandten Ende der Buchse abstützen und daß die Druckfeder von den Schenkeln eines U-förmigen Halters, dessen einer Schenkel am Gehdüseoberteil anliegt, unter Vorspannung gehalten ist. Es ist von Vorteil, wenn der Halter aus Kunststoff ist sowie wenn der Halter in eine angepaßte Öffnung im Gehäuseoberteil eingelegt ist, so daß auch der optische Eindruck der geschlossenen Oberfläche des Gehäuseoberteils nicht gestört wird. Auf einfache Weise werden bei der erfindungsgemäßen Schaltgeräteausführung Toleranzausgleichsscheiben, wie beim Stand der Technik, als Zwischenlage eingefügt. Sie können aber hier im Gegensatz zum Stand der Technik, bei dem die Justierscheiben mit Klauen an einem Haltesteg der Bodenplatte befestigt sind, mit der Schraube selbst als Einheit eingebracht werden.

Das in der Zeichnung schematisch dargestellte Schaltgerät besteht aus dem Gehäuseoberteil 1 und der mit diesem über Schrauben 2 verbundenen Bodenplatte 3. An der Bodenplatte 3 ist der nichtschaltende (feststehende) Magnetteil 4 mit der Erregerspule 5 fest verbunden. Im Gehäuseoberteil 1 sind die feststehenden Kontakte 8a befestigt und der mit dem schaltenden Magnetteil 6 verbundene Kontaktbrückenträger 7 für die Kontaktbrücken in üblicher Weise gegen die Kraft einer Rückdruckfeder verschiebbar geführt. Zur Verbindung der Bodenplatte 3 mit dem Gehäuseoberteil 1 sind den Schrauben 2 elastisch nachgiebige aus Druckfedern (9) bestehende, Dämpfungsglieder zugeordnet, die auf einer mit einem Abstützungskragen 10 versehenen Buchse 11 geführt sind. Die Buchse 11 ist durch eine Bohrung 12 im Gehäuseoberteil 1 hindurchgeführt und liegt auf zwischen Gehäuseoberteil 1 und Bodenplatte 3 eingelegten Toleranzausgleichsscheiben 13 an. Der Abstützungskragen 10 stützt sich über eine Scheibe 14 am Schenkel 15 eines U-förmigen Halters 16 ab. Am anderen Schenkel 17, der in eine Gabel zum Einschieben der Buchse 11 ausläuft, stützt sich die Feder 9 ab, die mit ihrem anderen Ende am Abstützungskragen 10 anliegt. Der Schraubenkopf 18 mit einem Federring 19 ist durch eine Öffnung 20 im Schenkel 15 hindurchgeführt. Zum Einsetzen der Schraube in den Kalter 16 wird zunächst die schräggestellte Schraube mit dem Kopf 18 und dem Federring 19 durch die Öffnung 20 hindurchgeschoben. Die Feder wird leicht gespannt, und durch Verschwenken um die Auflage der Scheibe 14 am Schenkel 15 wird die Buchse in die aus der Zeichnung ersichtliche Lage eingeschwenkt, so daß sich die Feder unter Vorspannung im Halter 16 abstützt und als komplettes Bauteil in eine Öffnung 21 im Gehäuseoberteil 1 eingelegt werden kann. Hierbei kommt die Buchse 11 durch die Bohrung 12, und das Gewinde der Schraube 2 wird in Gewindelöcher der Bodenplatte 3 eingedreht. Beim Schalten des Schaltgerätes schlägt der schaltende Magnetteil 6 auf den nichtschaltenden Magnetteil 4; die Schläge werden auf die Bodenplatte 3 übertragen. Ein Brechen der Bodenplatte und des Gehäuses ist ausgeschlossen, da sich die Druckfeder 9 zusammendrücken kann, so daß sich die Bodenplatte 3 vom Gehäuseoberteil abheben kann. Hierzu ist am Boden des Gehäuseoberteils eine entsprechende Ausnehmung vorgesehen, so daß sich die Bodenplatte auch bei angeschraubtem Schaltgerät frei bewegen kann. Bei der erfindungsgemäßen Bodenplattenaufhängung können somit zusätzliche Dämpfungselemente für den nichtschaltenden Magnetteil entfallen. Die Dämpfung durch die Druckfeder 9 ist auf einfache Weise abzustimmen, und das Einsetzen des im Halter 16 vormontierten Bauteils bedingt keine besondere Fachkenntnis und Sorgfalt, da hier jede beliebige Schraube einsetzbar ist.

## Patentansprüche

1. Elektromagnetisches Schaltgerät mit einem in einem Gehäuseoberteil (1) angeordneten, feststehenden Magnetteil (4) und mit einem beweglichen, in dem Gehäuseoberteil (1) geführten, schaltenden Magnetteil (6), der mit einem beweglichen Kontaktteil (8) verbunden ist, sowie einer das Gehäuseoberteil (1) abschließenden, mit diesem verschraubten und den feststehenden Magnetteil (4) haltenden Bodenplatte (3) sowie die Schrauben (2) umgreifende Toleranzausgleichsscheiben (13), die sich einerseits an der Bodenplatte (3) und andererseits am Gehäuseoberteil (1) abstützen, **dadurch gekennzeichnet,** daß jeder der Schrauben (2) ein elastisch nachgiebiges, aus einer Druckfeder (9) bestehendes Dämpfungsglied zugeordnet ist, welches eine Bewegung der Bodenplatte (3) gegenüber dem Gehäuseoberteil (1) zuläßt, daß sich die Druckfeder (9) einerseits direkt oder indirekt am Schraubenkopf (18) und andererseits am Gehäuseoberteil (1) abstützt und das Schraubengewinde in die Bodenplatte (3) eingedreht ist, daß die Druckfeder (9) auf einer das Gewinde der Schraube (2) übergreifenden, mit einem am Schraubenkopf (18) direkt oder indirekt anliegenden Abstützungskragen (10) für die Druckfeder (9) versehenen Buchse (11) geführt ist, deren dem Abstützungskragen (10) abgewandtes Ende durch die Schraube (2) an die Bodenplatte (3) gepreßt ist, daß sich die Toleranzausgleichsscheiben (13) sowohl am Gehäuseoberteil (1) als auch am dem Abstützungskragen (10) abgewandten Ende der Buchse (11) abstützen und daß die Druckfeder (9) von den Schenkeln (15, 17) eines U-förmigen Halters (16), dessen einer Schenkel (17) am Gehäusoberteil (1) anliegt, unter Vorspannung gehalten ist.

2. Schaltgerät nach Anspruch 1, **dadurch gekennzeichnet,** daß der Halter (16) aus Kunststoff ist.

3. Schaltgerät nach Anspruch 1 oder 2, **dadurch gekennzeichnet,** daß der Halter (16) in eine angepaßte Öffnung (21) im Gehäuseoberteil (1) eingelegt ist.

4. Schaltgerät nach einem der vorhergehenden Ansprüche, **dadurch gekennzeichnet,** daß die Bodenplatte (3) in einer Vertiefung des Gehäuseoberteils (1) liegt.

## Claims

1. An electromagnetic switchgear having a fixed magnet part (4) arranged in a housing upper part (1) and with a movable switching magnet part (6) which is guided in the housing upper part (1) and which is connected to a movable contact part (8), the switchgear also having a base plate (3) closing the housing upper part (1), screwed thereto and supporting the fixed magnet part (4), as well as tolerance compensation discs (13) embracing the screws (2), which discs are supported, on the one side, on the base plate (3) and, on the other side, on the housing upper part (1), characterised in that associated with each of the screws (2) there is an elastically flexible damping element consisting of a compression spring (9) which allows movement of the base plate (3) relative to the housing upper part (1) so that the compression spring (9), on the one hand, is supported directly or indirectly on the screw head (18) and, on the other hand, on the housing upper part (1) and the screw thread is screwed into the base plate (3), and in that the compression spring (9) is guided on a bush (11), overlapping the thread of the screw (2), provided with a supporting collar (10) for the compression spring (9) and resting directly or indirectly on the screw head (18), the end of the bush facing away from the supporting collar (10) being pressed onto the base plate (3) by the screw (2), and in that the tolerance compensation discs (13) are supported on the housing upper part (1) as well as on the end of the bush (11) facing away from the supporting collar (10), and in that the compression spring (9) is held under prestressing by the sides (15, 17) of a U-shaped holder (16), one side (17) of which holder rests on the housing upper part (1).

2. A switchgear according to claim 1, characterised in that the holder (16) is of plastics.

3. A switchgear according to claim 1 or 2, characterised in that the holder (16) is inserted into an adapted opening (21) in the housing upper part (1).

4. A switchgear according to one of the preceding claims, characterised in that the base plate (3) lies in a recess of the housing upper part (1),

## Revendications

1. Interrupteur électromagnétique comportant une partie magnétique (4), fixe et disposée dans une partie supérieure (1) de boîtier, et une partie magnétique (6) créant l'interruption mobile, guidée dans la partie supérieure (1) du boîtier et reliée à une partie de contact (8) mobile, ainsi qu'une plaquette de fond (3) qui ferme la partie supérieure (1) du boîtier avec laquelle elle est vissée et qui porte la partie magnétique (4) fixe, et que les rondelles (13) de compensation de tolérances qui entourent des vis (2) et qui s'appuient, d'une part, sur la plaquette de fond (3) et, d'autre part, sur la partie supérieure du boîtier (1), caractérisé en ce que, à chacune des vis (2), est associé un élément d'amortissement souple qui cède élastiquement, qui est constitué d'un ressort de compression (9) et qui autorise un mouvement de la plaquette de fond (3) par rapport à la partie supérieure (1) du boitier, en ce que le ressort de compression (9) s'appuie d'une part directement ou indirectement sur la tête (18) de vis et, d'autre part, sur la partie supérieure (1) du boîtier et le taraudage est taillé dans la plaquette de fond (3), en ce que le ressort de compression (9) est guidé sur une douille (11) qui recouvre le filetage de la vis (2), qui est munie d'une collerette d'appui (10) pour le ressort de pression (9) s'appliquant, directement ou indirectement, à la tête (18) de vis et dont l'extrémité éloignée de la collerette d'appui (10) est serrée par la vis (2) sur la plaquette de fond (3), en ce que les rondelles (13) de compensation de tolérances s'appuient à la fois sur la partie supérieure du boitier (1), et sur l'extrémité de la douille (11) éloignée de la collerette d'appui (10), et en ce que le ressort de compression (9) est maintenu sous précontrainte par les branches (15, 17) d'un étrier (16) en forme de U, dont l'une des branches (17) s'applique à la partie supérieure (1) du boîtier.

2. Interrupteur selon la revendication 1, caractérisé en ce que l'étrier (16) est en matière plastique.

3. Interrupteur selon la revendication 1 ou 2, caractérisé en ce que l'étrier (16) est inséré dans une ouverture (21) adaptée de la partie supérieure de boîtier (1).

4. Interrupteur selon l'une des revendications précédentes, caractérisé en ce que la plaquette de fond (3) est dans une cavité de la partie supérieure (1) de boîtier.
